# EUROPÄISCHE PATENTSCHRIFT

(11) **EP 1 809 811 B1**
(45) Veröffentlichungstag und Bekanntmachung des Hinweises auf die Patenterteilung: **25.06.2008**
(21) Anmeldenummer: 05810007.4
(22) Anmeldetag: 03.11.2005
(51) Int. Cl.: E01B 5/04

(54) **RILLENSCHIENE**
GROOVED RAIL
RAIL A GORGE

(30) Priorität: 12.11.2004 DE 102004054794
(43) Veröffentlichungstag der Anmeldung: 25.07.2007
(73) Patentinhaber: ThyssenKrupp GfT Gleistechnik GmbH, 45143 Essen (DE)
(72) Erfinder: SÜSS, Joachim, 01259 Dresden (DE)
(74) Vertreter: Döpp, Ludger
(86) Internationale Anmeldenummer: PCT/DE2005/001961
(87) Internationale Veröffentlichungsnummer: WO 2006/050693

(56) Entgegenhaltungen:
- EP-A- 1 462 570
- WO-A-01/83889
- FR-A- 2 816 967

## Beschreibung

Die Erfindung betrifft eine Rillenschiene zur Befahrung durch mit Spurkranzrädern versehene Schienenfahrzeuge gemäß gattungsbildendem Teil des ersten Patentanspruchs.

Rillenschienen sind bereits seit einer Vielzahl von Jahrzehnten bekannt, wobei sich deren konstruktiver Aufbau, über die Zeit gesehen, kaum verändert hat.

Verwiesen wird hier beispielsweise auf die DE 70438 sowie die DE 195 39 590.

Rillenschienen gemäß Stand der Technik als Trägheitsschienen, d. h. mit Stegdicken < 50% der Schienenkopfbreite, weisen im Querschnitt vielfach eine schlanke Bauform auf.

Im Hinblick auf Modifizierungen der die Rillenschienen befahrenen Schienenfahrzeuge, insbesondere deren Spurkranzräder, sind derartige Profile heute nicht mehr sinnvoll einsetzbar, da sich erhöhter Verschleiß bedingt durch höhere Querkräfte , insbesondere im Spurrillenbereich, respektive der dort gegebenen Flanken, einstellt.

Der FR-A 2816967 ist eine Rillenschiene zur Befahrung durch mit Spurkranzrädern versehenen Schienenfahrzeugen zu entnehmen, beinhaltend einen mit einer Fahrschiene, einer Spurrille sowie einer Leitschiene versehenen Schienenkopf, einen Schienensteg, einen Schienenfuß sowie zwischen dem Schienenkopf und dem Schienenfuß sich erstreckende seitliche Schienenkammern, wobei die Fahrschiene zur Spurrille hin eine der Fahrzeug führende Flanke aufweist. Die Schiene soll hierbei eine Gesamthöhe von etwa 85 mm aufweisen, während für den Schienenfuß eine Breite von etwa 130 mm angegeben wird.

In der WO 01/83889 wird unter anderem auch eine Rillenschiene behandelt, die nach Art eines Schuhs in wesentlichen Bereichen ihres Gesamtquerschnittes eingefasst ist.

Ziel des Erfindungsgegenstandes ist es, ein Rillenschienenprofil bereit zu stellen, das den heutigen Anforderungen im Hinblick auf wesentlich geringere Fahrbahndicken, z. B. feste Fahrbahnen, insbesondere von Straßenkonstruktionen, genüge tut, einfach herstellbar ist und auch im wesentlichen horizontal auftretende Querkräfte bei sicherer, insbesondere elastischer, Abstützung auf dem Boden oder damit zusammenwirkenden Bauteilen aufnehmen kann.

Dieses Ziel wird durch eine Rillenschiene mit den Merkmalen des Anspruchs 1 erreicht.

Vorteilhafte Weiterbildungen des Erfindungsgegenstandes sind den Unteransprüchen zu entnehmen.

Gegenüber dem Stand der Technik kann somit ein Profil bereitgestellt werden, dass eine relativ geringe Bauhöhe (≤ 100mm) aufweist. Infolge der in den Unteransprüchen definierten Verhältnissangaben wird ein Rillenschienenprofil definiert, das bei verbreiteter Fahrschiene in Kombination mit dem gegenüber dem Stand der Technik verringerten Neigungswinkel der Flanke sich einerseits ein geringerer Verschleiß einstellt und andererseits Querkräften problemlos dadurch begegnet werden kann, dass durch das Verhältnis der Breitenanteile des Schienenfußes in Verbindung mit der vergrößerten Stegdicke und dem verringerten Hebelarm des Kraftangriffes zum Fußpunkt die horizontale Auslenkung des Schienenkopfes verringert wird.

Der geänderte Flankenneigungswinkel hat gegenüber dem Stand der Technik darüber hinaus noch spurführungstechnische Vorteile insbesondere bei Bogenfahrt, wodurch letztendlich der Fahrkomfort erhöht wird.

Der Erfindungsgegenstand ist anhand eines Ausführungsbeispieles in der Zeichnung dargestellt und wird wie folgt beschrieben.

Das einzige Ausführungsbeispiel zeigt als nicht zwangsläufig maßstabgerechte Prinzipsskizze das Profil einer Rillenschiene 1 die in diesem Beispiel auf einer aus Beton bestehenden festen Fahrbahn eingebaut werden soll. Die Rillenschiene 1 beinhaltet einen mit einer Fahrschiene 2, einer Spurrille 3 sowie einer Leitschiene 4 versehenen Schienenkopf 5, einen Schienensteg 6 und einen Schienenfuß 7.

Zwischen dem Schienenkopf 5 und dem Schienenfuß 7 erstrecken sich unterschiedlich hoch ausgebildete seitliche Schienenkammern 8,9. Die Fahrschiene 2 weist eine zur Spurrille 3 hin sich erstreckende fahrzeugführende Flanke 10 auf. Relativ zu einer gedachten Horizontalachse 11 verläuft die Flanke 10 in Richtung des Rillenbodens 12 der Spurrille 3 unter einem Neigungswinkel α, der in diesem Beispiel 76° betragen soll. Die Steigung der Flanke 10 beträgt somit in etwa 1:4,0. Der Schienenkopf 5 hat eine Gesamtbreite b, wobei der Anteil der Fahrschiene b1 zum verbleibenden Anteil b2 so ausgebildet ist, dass die Breite b1 der Fahrschiene 2 der Rollbreite einer üblichen Bandage von 95 mm Breite entspricht und in diesem Beispiel 57 % der Gesamtbreite b des Schienenkopfes 5 beträgt.

Der eine vorgebbare Gesamtbreite B aufweisende Schienenfuß 7 ist dergestalt asymmetrisch zum Schienenkopf 5 angeordnet, dass der fahrschienenseitige Breitenanteil B1 in diesem Beispiel um den Faktor 1,4 größer ist als der leitschienenseitige Breitenanteil B2. Bezug wird hierbei genommen auf die vertikale Mittelachse 13 des eine vorgebbare Dicke D aufweisenden Schienensteges 6. Die Fahrfläche 14 der Fahrschiene 2 verläuft über mehrere Radien R1, R2, R3 in die fahrzeugführende Flanke 10 ein, wobei der Radius R1 in Richtung R3 über R2, ineinander übergehend, ständig kleiner wird. Die Gesamthöhe der Rillenschiene 1 ist mit h angegeben. Basis ist hierbei die Grundfläche G des Schienenfußes. Die Spurrille 3, ausgeführt als Tiefrille, weist eine Gesamttiefe T auf. In diesem Beispiel soll das Verhältnis der Gesamthöhe h der Rillenschiene 1 zur Gesamtbreite b des Schienenkopfes 1:1,25 betragen. Das Verhältnis der Gesamthöhe h der Rillenschiene 1 zur Gesamtbreite B des Schienenfußes 7 soll in diesem Beispiel 1:1,65 betragen. Das Verhältnis der Gesamtbreite b des Schienenkopfes 5 zur Gesamtbreite B des Schienenfußes 7 soll in diesem Beispiel etwa bei 1:1,3 liegen.

Das Verhältnis der Rillentiefe T zur Gesamthöhe h der Rillenschiene 1 beträgt im Minimum 1:2. Das Verhältnis der Dicke D des Schienensteges 6 zur Gesamtbreite B des Schienenfußes 7 soll in diesem Beispiel etwa bei 1:7 liegen.

Die fahrschienenseitige Schienenkammer 8 wird definiert durch eine schienenfußseitige Flanke 15 und eine fahrschienenseitige Flanke 16, die geeignet aufeinander zulaufen.

Die gedachte Verlängerung 17 der fahrschienenseitigen Flanke 16 schneidet in diesem Beispiel den Rillenboden der Spurrille 3.

Durch das in den Patentansprüchen definierte Profil der Rillenschiene 1 kann bei kleiner Bauhöhe h und optimierter Breite B des Schienenfußes 7 in Verbindung mit dem angegebenen Flankenwinkel α bei etwa horizontalem Kraftangriff F durch das Spurkranzrad eines nicht weiter dargestellten Schienenfahrzeuges eine gute Abstützung der Rillenschiene 1 auf hartem oder elastischem Boden einer festen Fahrbahn herbeigeführt werden, ohne dass Kippmomente wirksam werden. Die Höhe h1 des horizontalen Kraftangriffes F an der Flanke 10 der Fahrschiene 2 liegt - bezogen auf die Grundfläche G des Schienenfußes - zwischen 0,8 und 0,9 h der Rillenschiene 1. Der fahrschienenseitige Breitenanteil B1 soll in diesem Beispiel folgender Gleichung genügen $B ⁢ 1 = B ⁢ 2 + D .$

Die Breite b1 der Fahrschiene 2 soll etwa dem leitschienenseitigen Breitenanteil B2 des Schienenfußes 7 entsprechen, wobei der leitschienenseitige Breitenanteil B2 < der Gesamthöhe h der Rillenschiene 1 sein soll. Schließlich soll in diesem Beispiel der fahrschienenseitige Breitenanteil B1 > als die Höhe h1 sein.

### Bezugszeichenliste

- 1.: Rillenschiene
- 2.: Fahrschiene
- 3.: Spurrille
- 4.: Leitschiene
- 5.: Schienenkopf
- 6.: Schienensteg
- 7.: Schienenfuß
- 8.: Schienenkammer
- 9.: Schienenkammer
- 10.: fahrzeugführende Flanke
- 11.: Horizontalachse
- 12.: Rillenboden
- 13.: Mittelachse
- 14.: Fahrfläche
- 15.: schienenfußseitige Flanke
- 16.: fahrschienenseitige Flanke
- 17.: gedachte Verlängerung
- b.: Gesamtbreite Schienenkopf
- b1.: Breite Fahrschiene
- b2.: verbleibende Breite Schienenkopf
- h.: Gesamthöhe Rillenschiene
- h1.: Höhe Kraftangriff Fahrschiene
- B.: Gesamtbreite Schienenfuß
- B1.: fahrschienenseitiger Breitenanteil
- B2.: leitschienenseitiger Breitenanteil
- T.: Tiefe Spurrille
- α.: Neigungswinkel Flanke 10
- R1.: Radius
- R2.: Radius
- R3.: Radius
- D.: Stegdicke
- G.: Grundfläche Schienenfuß

## Patentansprüche

1. Rillenschiene zur Befahrung durch mit Spurkranzrädern versehene Schienenfahrzeuge, beinhaltend einen mit einer Fahrschiene (2), einer Spurrille (3) sowie einer Leitschiene (4) versehenen Schienenkopf (5), einen Schienensteg (6), einen Schienenfuß (7) sowie zwischen dem Schienenkopf (5) und dem Schienenfuß (7) sich erstreckende seitliche Schienenkammern (8,9), wobei die Fahrschiene (2) zur Spurrille (3) hin eine fahrzeugführende Flanke (10) aufweist, wobei die Flanke (10) bei einer Spurrillentiefe (T) > 20mm, d. h. einer Tiefrille, bezogen auf eine im wesentlichen horizontal verlaufende Achse (11) des Schienenkopfes (5), eine Flankenneigung (α) < 78° hat, wobei der eine vorgebbare Gesamtbreite (B) aufweisende Schienenfuß (7), bezogen auf die vertikale Mittelachse (13) des eine vorgebbare Dicke (D) aufweisenden Schienensteges (6), dergestalt asymmetrisch zum Schienenkopf (5) angeordnet ist, dass der fahrschienenseitige Breitenanteil (B1) des Schienenfußes (7) mindestens um den Faktor 1,2 größer ist, als der leitschienenseitige Breitenanteil (B2), und wobei die Breite (b1) der Fahrschiene (2) zwischen 55 und 65 % der Gesamtbreite (b) des Schienenkopfes (5) beträgt.

2. Rillenschiene nach Anspruch 1, **dadurch gekennzeichnet, dass** die im wesentlichen horizontal verlaufende Fahrfläche (14) der Fahrschiene (2) über mehrere ineinander übergehende kleiner werdende Übergangsradien (R1, R2, R3) in die Flanke (10) einläuft.

3. Rillenschiene nach Anspruch 1 oder 2, **dadurch gekennzeichnet, dass** das Verhältnis der Gesamthöhe (h) der Rillenschiene (1) zur Gesamtbreite (b) des Schienenkopfes (5) zwischen 1:1,2 und 1:1,4 liegt.

4. Rillenschiene nach einem der Ansprüche 1 bis 3, **dadurch gekennzeichnet, dass** das Verhältnis der Gesamthöhe (h) der Rillenschiene (1) zur Gesamtbreite (B) des Schienenfußes (7) zwischen 1:1,5 und 1:1,8 liegt.

5. Rillenschiene nach einem der Ansprüche 1 bis 4, **dadurch gekennzeichnet, dass** das Verhältnis der Gesamtbreite (b) des Schienenkopfes (5) zur Gesamtbreite (B) des Schienenfußes (7) zwischen 1:1,2 und 1:1,4 liegt.

6. Rillenschiene nach einem der Ansprüche 1 bis 5, **dadurch gekennzeichnet, dass** die Rillentiefe (T) der Spurrille (3) bezogen auf die Gesamthöhe (h) der Rillenschiene (1) mindestens 50 % beträgt.

7. Rillenschiene nach einem der Ansprüche 1 bis 6, **dadurch gekennzeichnet, dass** das Verhältnis der Dicke (D) des Schienensteges (6) zur Gesamtbreite (B) des Schienenfußes (7) zwischen 1:4 und 1:9 liegt.

8. Rillenschiene nach einem der Ansprüche 1 bis 7, **dadurch gekennzeichnet, dass** der Neigungswinkel (α) < 75° C ist.

9. Rillenschiene nach einem der Ansprüche 1 bis 8, **dadurch gekennzeichnet, dass** das Verhältnis der Breitenanteile (B2:B1) des Schienenfußes (7) mindestens 1:1,3 beträgt.

10. Rillenschiene nach einem der Ansprüche 1 bis 9, **dadurch gekennzeichnet, dass** die in die fahrschienenseitige Schienenkammer (8) einlaufende Flanke (16) der Fahrschiene (2) dergestalt geneigt in Richtung des Schienenfußes (7) verläuft, dass deren gedachte Verlängerung (17) den Rillenboden (12) der Spurrille (3) schneidet.

11. Rillenschiene nach einem der Ansprüche 1 bis 10, **dadurch gekennzeichnet, dass** der fahrschienenseitige Breitenanteil (B1) folgender Gleichung genügt: $B ⁢ 1 = B ⁢ 2 + D$
worin B1 der fahrschienenseitige Breitenanteil
B2 der leitschienenseitige Breitenanteil
D die Stegdicke ist.

12. Rillenschiene nach einem der Ansprüche 1 bis 11, **dadurch gekennzeichnet, dass** die Breite (b1) der Fahrschiene (2) im wesentlichen dem leitschienenseitigen Breitenanteil (B2) entspricht; wobei der leitschienenseitigen Breitenanteil (B2) < der Gesamthöhe (h) der Rillenschiene ist.

13. Rillenschiene nach einem der Ansprüche 1 bis 12, **dadurch gekennzeichnet, dass** der fahrschienenseitige Breitenanteil (B1) ≥ als die Höhe (h1) des Kraftangriffes (F) an der Fahrschiene (2), bezogen auf die Grundfläche (G) des Schienenfußes (7), ist.

## Claims

1. A grooved rail for rail vehicles provided with flange wheels, said grooved rail comprising a rail head (5) provided with a running rail (2), a flange groove (3) as well as a counterrail (4), in addition to a rail web (6), a rail base (7) and lateral rail chambers (8, 9) extending between the rail head (5) and the rail base (7), wherein the running rail (2) comprises a vehicle guiding flange (10) extending towards the flange groove (3), said flange (10) having a flange inclination (α) of < 78° with respect to an essentially horizontal axis (11) of the rail head (5), when the depth of the flange groove (T) is > 20 mm, i.e. in case of a deep groove, and wherein the rail base (7) comprising a predeterminable total width (B) is asymmetrically arranged with respect to the rail head (5) with reference to the vertical central axis (13) of the rail web (6) comprising a predeterminable thickness (D), such that the width part (B1) of the rail base (7), on the side of the running rail, is larger at least by the factor 1.2 than the width part (B2) on the side of the counterrail, and wherein the width (b1) of the running rail (2) is comprised between 55 and 65% of the total width (b) of the rail head (5).

2. A grooved rail according to claim 1, **characterized in that** the essentially horizontally extending running surface (14) of the running rail (2) runs into the flange (10) via several decreasing transition radii (R1, R2, R3) that verge into each other.

3. A grooved rail according to claim 1 or 2, **characterized in that** the ratio between the total height (h) of the grooved rail (1) and the total width (b) of the rail head (5) is comprised between 1:1.2 and 1:1.4.

4. A grooved rail according to one of the claims 1 through 3, **characterized in that** the ratio between the total height (h) of the grooved rail (1) and the total width (B) of the rail base (7) is comprised between 1:1.5 and 1:1.8.

5. A grooved rail according to one of the claims 1 through 4, **characterized in that** the ratio between the total width (b) of the rail head (5) and the total width (B) of the rail base (7) is comprised between 1:1.2 and 1:1.4.

6. A grooved rail according to one of the claims 1 through 5, **characterized in that** the groove depth (T) of the flange groove (3) is at least 50% with respect to the total height (h) of the grooved rail (1).

7. A grooved rail according to one of the claims 1 through 6, **characterized in that** the ratio between the thickness (D) of the rail web (6) and the total width (B) of the rail base (7) is comprised between 1:4 and 1:9.

8. A grooved rail according to one of the claims 1 through 7, **characterized in that** the inclination angle (α) is < 75°.

9. A grooved rail according to one of the claims 1 through 8, **characterized in that** the ratio of the width parts (B2:B1) of the rail base (7) is at least 1:1.3.

10. A grooved rail according to one of the claims 1 through 9, **characterized in that** the flange (16) of the running rail (2) that runs into the rail chamber (8) on the side of the running rail is inclined in the direction of the rail base (7), such that the imagined prolongation (17) of said flange intersects the groove bottom (12) of the flange groove (3).

11. A grooved rail according to one of the claims 1 through 10, **characterized in that** the width part (B1) on the side of the running rail satisfies the following equation: $B ⁢ 1 = B ⁢ 2 + D$
wherein B1 is the width part on the side of the running rail
B2 is the width part on the side of the counterrail
D is the thickness of the web.

12. A grooved rail according to one of the claims 1 through 11, **characterized in that** the width (b1) of the running rail (2) essentially corresponds to the width part (B2) on the side of the counterrail, wherein the width part (B2) on the side of the counterrail is < the total height (h) of the grooved rail.

13. A grooved rail according to one of the claims 1 through 12, **characterized in that** the width part (B1) on the side of the running rail is ≥ the height (h1) of the application of force (F) on the running rail (2) with respect to the area (G) of the rail base (7).

## Revendications

1. Rail à gorge pour des véhicules de rail munis des roues à boudin, comprenant un champignon de rail (5) muni d'un rail de roulement (2), d'une ornière de passage (3) ainsi que d'un contre-rail (4), une âme de rail (6), un patin de rail (7) ainsi que des chambres de rail (8, 9) latérales qui s'étendent entre le champignon de rail (5) et le patin de rail (7), le rail de roulement (2) comprenant un flanc (10) guidant le véhicule vers l'ornière de passage (3), le flanc (10) ayant une inclinaison de flanc (α) de < 78° par rapport à un axe (11) essentiellement horizontal du champignon de rail (5) dans le cas d'une profondeur d'ornière de passage (T) de > 20 mm, i.e. d'une ornière profonde, le patin de rail (7) présentant une largeur totale (B) prédéterminée étant disposé asymétriquement par rapport au champignon de rail (5), vu par rapport à l'axe central vertical (13) de l'âme de rail (6) présentant une épaisseur (D) prédéterminée, de sorte que la portion de largeur (B1) du patin de rail (7) du côté du rail de roulement est plus grande d'au moins le facteur 1,2 que la portion de largeur (B2) du côté du contre-rail et la largeur (b1) du rail de roulement (2) étant comprise entre 55 et 65% de la largeur totale (b) du champignon de rail (5).

2. Rail à gorge selon la revendication 1, **caractérisé en ce que** la surface de roulement (14) essentiellement horizontale du rail de roulement (2) passe dans le flanc (10) via plusieurs rayons de transition (R1, R2, R3) qui se diminuent et qui se confondent.

3. Rail à gorge selon la revendication 1 ou 2, **caractérisé en ce que** le rapport entre la hauteur totale (h) du rail à gorge (1) et la largeur totale (b) du champignon de rail (5) est compris entre 1 : 1,2 et 1 : 1,4.

4. Rail à gorge selon l'une des revendications 1 à 3, **caractérisé en ce que** le rapport entre la hauteur totale (h) du rail à gorge (1) et la largeur totale (B) du patin de rail (7) est compris entre 1 : 1,5 et 1 : 1,8.

5. Rail à gorge selon l'une des revendications 1 à 4, **caractérisé en ce que** le rapport entre la largeur totale (b) du champignon de rail (5) et la largeur totale (B) du patin de rail (7) est compris entre 1 : 1,2 et 1 : 1,4.

6. Rail à gorge selon l'une des revendications 1 à 5, **caractérisé en ce que** la profondeur d'ornière (T) de l'ornière de passage (3) par rapport à l'hauteur totale (h) du rail à gorge (1) est au moins 50%.

7. Rail à gorge selon l'une des revendications 1 à 6, **caractérisé en ce que** le rapport entre l'épaisseur (D) de l'âme de rail (6) et la largeur totale (B) du patin de rail (7) est compris entre 1 : 4 et 1 : 9.

8. Rail à gorge selon l'une des revendications 1 à 7, **caractérisé en ce que** l'angle d'inclinaison (α) est < 75°.

9. Rail à gorge selon l'une des revendications 1 à 8, **caractérisé en ce que** le rapport entre les portions de largeur (B2 :B1) du patin de rail (7) est au moins 1 : 1,3.

10. Rail à gorge selon l'une des revendications 1 à 9, **caractérisé en ce que** le flanc (16) du rail de roulement (2) qui entre dans la chambre de rail (8) du côté du rail de roulement est incliné dans la direction du patin de rail (7), de sorte que le prolongement imaginé (17) du dit flanc coupe le fond d'ornière (12) de l'ornière de passage (3).

11. Rail à gorge selon l'une des revendications 1 à 10, **caractérisé en ce que** la portion de largeur (B1) du côté du rail de roulement satisfait à l'équation suivante : $B ⁢ 1 = B ⁢ 2 + D$
B1 étant la portion de largeur du côté du rail de roulement
B2 étant la portion de largeur du côté du contre-rail
D étant l'épaisseur d'âme.

12. Rail à gorge selon l'une des revendications 1 à 11, **caractérisé en ce que** la largeur (b1) du rail de roulement (2) correspond essentiellement à la portion de largeur (B2) du côté du contre-rail ; la portion de largeur (B2) du côté du contre-rail étant < la hauteur totale (h) du rail à gorge.

13. Rail à gorge selon l'une des revendications 1 à 12, **caractérisé en ce que** la portion de largeur (B1) du côté du rail de roulement est ≥ la hauteur (h1) de l'application de la force (F) au rail de roulement (2) par rapport à la surface de base (G) du patin de rail (7).
